# FASCICULE DE BREVET EUROPEEN

(11) **EP 1 392 400 B1**
(45) Date de publication et mention de la délivrance du brevet: **21.11.2007**
(21) Numéro de dépôt: 02740815.2
(22) Date de dépôt: 27.05.2002
(51) Int. Cl.: A62B 3/00

(54) **DISPOSITIF POUR EXERCER UNE POUSSEE SUR UNE PORTE OU TOUTE AUTRE SURFACE PLANE VERTICALE**
VORRICHTUNG UM EINE SCHUBKRAFT GEGEN EINE TÜR ODER EINE SENKRECHTE FLÄCHE AUSZUÜBEN
DEVICE FOR EXERTING PRESSURE ON A DOOR OR ANY OTHER VERTICAL PLANAR SURFACE

(30) Priorité: 01.06.2001 FR 0107219
(43) Date de publication de la demande: 03.03.2004
(73) Titulaire: LIBERVIT (S.A.R.L.), F-66000 Perpignan (FR)
(72) Inventeur: CARDONA, Yvan, F-66000 Perpignan (FR)
(74) Mandataire: Domange, Maxime
(86) Numéro de dépôt international: PCT/FR2002/001768
(87) Numéro de publication internationale: WO 2002/096517

(56) Documents cités:
- EP-A- 0 291 317
- DE-U- 8 401 412
- GB-A- 2 236 803
- US-A- 5 489 083

## Description

La présente invention concerne un dispositif pour exercer une poussée sur une porte ou toute autre surface plane verticale telle qu'une cloison, à partir de points d'appui externes. La présente invention concerne également un procédé pour exercer une poussée de préférence d'au moins 50 kN sur une porte ou toute autre surface plane verticale à partir de points d'appui externes.

Plus particulièrement, l'invention concerne un dispositif pour réaliser l'ouverture, le plus rapidement possible, en force, sans choc et en silence, de tout type de porte d'habitation, de locaux industriels ou autres.

Ces dispositifs sont destinés à être utilisés principalement soit par des organismes de secours tels que sapeurs-pompiers ou protection civile, soit par des brigades spéciales de police ou de gendarmerie.

On connaît déjà des dispositifs de ce genre appelés "pied de biche hydraulique", composés d'un moteur électrique, thermique ou pneumatique, associé à une pompe hydraulique et à un réservoir d'huile. Cette source de pression est reliée, par le biais d'une canalisation souple, à un outil destiné à pousser la porte exclusivement dans le sens de l'ouverture, après avoir engagé l'outil entre le cadre et la porte, et fournir un effort d'écartement par vérin hydraulique.

Il existe également un autre outil permettant d'ouvrir des portes, composé de deux vérins disposés perpendiculairement et solidaires l'un à l'autre:
■ un premier vérin positionné horizontalement venant en appui sur les montants verticaux du cadre de la porte, et
■ un deuxième vérin positionné aussi horizontalement mais perpendiculairement au premier vérin et solidaire à celui-ci.

Cet outil permet d'exercer un effort de poussée exclusivement dans le sens de l'ouverture, sur la porte au niveau de la serrure.

Les dispositifs mentionnés ci-dessus comportent des inconvénients qui les rendent difficilement exploitables, voire dans certains cas totalement inutilisables par rapport aux portes de sécurité actuelles.

La majorité des portes de sécurité actuelles est dotée, entre autre, de cornières métalliques disposées tout autour du cadre de la porte, ne permettant en aucun cas de glisser entre la porte et le cadre un quelconque objet, ce qui rend totalement inutilisable le système du type pied de biche hydraulique mentionné ci-dessus.

Quant à l'autre outil à deux vérins perpendiculaires, le simple fait de devoir être positionné horizontalement à mi-hauteur entre le sol et le haut du cadre de la poste, pour permettre au vérin d'exercer son effort de poussée, est inacceptable dans certains types d'intervention, notamment celles des forces spéciales de police, lesquelles doivent pouvoir, dès l'ouverture de la porte, pénétrer instantanément dans la pièce concernée, et se voient donc le passage barré par le vérin disposé horizontalement et transversalement entre les deux montants verticaux du cadre de la porte.

Il est en outre constaté que les porte de sécurité actuelles, notamment celles munies de 3 ou 5 points de fermeture, nécessitent un important effort de poussée pour obtenir leur ouverture et, dans de nombreux cas, le premier vérin horizontal, n'ayant comme seul point d'appui que le cadre de porte, se trouve éjecté par l'effet de la pression exercée par le deuxième vérin, ce qui rend l'outil totalement inopérant.

La présente invention vise à fournir un dispositif et procédé d'ouverture de porte améliorés et notamment en remédiant aux inconvénients des dispositifs et procédés actuels décrits ci-dessus.

Plus particulièrement un but de la présente invention est de fournir un dispositif permettant d'effectuer l'effort de poussée dans le sens habituel d'ouverture d'une porte, mais également dans le sens de sa fermeture, contrairement audit outil à double vérin perpendiculaire.

Pour ce faire, la présente invention fournit un dispositif pour exercer une poussée sur une porte ou toute autre surface plane verticale telle qu'une cloison, à partir de points d'appui externes, qui comprend :
- un vérin de préférence hydraulique, une semelle intermédiaire et une barre d'appui supérieure,
- ledit vérin comprenant une tige mobile dont une extrémité est fixée de façon articulée, de préférence de façon amovible, sur ladite semelle intermédiaire,
- ladite barre d'appui supérieure étant fixée de préférence de façon articulée, de préférence encore de façon amovible, à une de ses extrémités sur ladite semelle intermédiaires, et ledit vérin est destiné d'être en appui sur un point d'appui externe inférieur.

On entend ici par "point d'appui externe" un point situé à distance de ladite porte ou dite surface plane verticale.

L'articulation de l'extrémité de la tige mobile dudit vérin sur ladite semelle intermédiaire permet de le disposer en inclinaison de préférence de 20 à 35° par rapport à la verticale, de manière à pouvoir exercer une poussée de préférence d'au moins 50 kN sur ladite semelle intermédiaire lorsque ladite semelle intermédiaire est appliquée en appui sur ladite porte ou surface plane verticale et que ledit vérin est en appui sur un point d'appui externe inférieur, de préférence sur le sol.

De même, l'articulation de ladite barre d'appui supérieure sur ladite semelle intermédiaire permet de disposer ladite barre sensiblement verticalement de manière à pouvoir appliquer son extrémité libre en appui sur un point d'appui externe supérieur constitué de préférence par le cadre de ladite porte ou un plafond, ou une surface plane horizontale située au-dessus de ladite surface plane verticale. On entend ici par "extrémité libre" l'extrémité de ladite barre qui n'est pas fixée à ladite semelle intermédiaire.

Dans un mode préféré de réalisation, le dispositif selon l'invention comprend une semelle inférieure, ledit vérin étant fixé de façon articulée de préférence de façon amovible, à son autre extrémité sur ladite semelle inférieure.

L'articulation dudit vérin sur ladite semelle inférieure permet ainsi de disposer ladite semelle inférieure en appui sur ledit point d'appui externe inférieur, de préférence sur le sol, lorsque ladite semelle intermédiaire fixée à l'extrémité de la tige mobile dudit vérin est en appui sur ladite porte ou dite surface plane verticale, ledit vérin étant en position inclinée par rapport à la verticale.

La présente invention fournit également un procédé pour exercer une poussée de préférence d'au moins 50 kN sur une porte ou toute autre surface plane verticale à partir de points d'appui externes caractérisé en ce qu'on utilise un dispositif selon l'invention.

Dans un mode de réalisation particulier du procédé selon l'invention, on réalise les étapes dans lesquelles :
1) on dispose ledit vérin en inclinaison de préférence de 20 à 35° par rapport à la verticale, avec
   - ladite semelle intermédiaire en appui sur ladite porte ou surface plane verticale, de préférence à proximité de la serrure ou poignée de porte ou des charnières de ladite porte,
   - ledit vérin étant en appui sur un dit point d'appui externe inférieur de préférence le sol, de préférence par l'intermédiaire d'une dite semelle inférieure et
   - ladite barre d'appui supérieure étant en appui contre un dit point d'appui externe supérieur, de préférence un linteau du cadre d'une porte ou un plafond ou une surface plane horizontale située au-dessus de ladite surface plane verticale, et
2) on fait fonctionner la tige mobile dudit vérin en extension de manière à exercer une dite poussée sur ladite semelle intermédiaire.

Par "point d'appui inférieur" on entend ici un point d'appui situé à une hauteur inférieure ou égale à celle du point d'appui de la semelle intermédiaire sur la porte.

Les différents éléments constitutifs d'un dispositif selon l'invention sont fixés les uns aux autres de façon amovible, c'est-à-dire que les différents éléments constitutifs peuvent être assemblés ou séparés mais réunis dans un ensemble prêt à monter par fixation des différents éléments constitutifs les uns aux autres, à savoir ledit vérin, lesdites semelles intermédiaire et inférieure et ladite barre d'appui supérieure. Ce mode d'assemblage amovible permet également d'envisager l'utilisation d'une partie seulement des éléments constitutifs, notamment ledit vérin fixé de façon articulée et amovible auxdites semelles intermédiaire et inférieure dans les cas où on dispose d'une surface d'appui externe verticale sur laquelle on peut appliquer ladite semelle inférieure d'extrémité dudit vérin, celui-ci étant alors sensiblement disposé horizontalement.

D'autres caractéristiques particulières et avantageuses suivantes d'un dispositif selon l'invention peuvent être prises séparément ou en combinaison :
- Ledit vérin est un vérin double comprenant un corps de vérin constitué d'une chambre cylindrique renfermant deux tiges mobiles aptes à exercer des poussées orientées en sens opposé l'une de l'autre, les extrémités desdites tiges mobiles du côté extérieur à ladite chambre cylindrique, étant reliées de façon articulée de préférence de façon amovible, respectivement auxdites semelles intermédiaire et inférieure.
- Ladite barre d'appui supérieure est de longueur ajustable, de préférence constituée par deux tubes télescopiques, la longueur de ladite barre d'appui supérieure étant ajustable par verrouillage de la position relative desdits tubes télescopiques. Cette caractéristique permet d'adapter le dispositif selon l'invention sur des portes de différentes hauteurs d'une part, et d'autre part de réduire l'encombrement du dispositif une fois rangé.
- Ladite barre d'appui supérieure présente à son extrémité libre, un sabot formant une cornière en équerre. La cornière en équerre est apte à coopérer en appui dans un angle droit du linteau du cadre d'une dite porte.

De façon particulièrement avantageuse, le dispositif selon l'invention comprend :
- une centrale hydraulique délivrant de préférence une pression d'au moins 250 bars, de préférence encore montée sur un châssis portable dans le dos d'un opérateur, et
- ladite centrale hydraulique étant reliée de préférence par un seul flexible à un vérin hydraulique à simple effet, de préférence encore par l'intermédiaire d'une poignée permettant la commande d'ouverture et de fermeture des vannes d'alimentation et de retour hydraulique en fluide dudit vérin hydraulique à simple effet.

En effet, dans la mesure où le dispositif selon l'invention ne nécessite qu'un temps limité d'intervention, il est possible d'intégrer des batteries de faible dimension pour obtenir ainsi un dispositif portatif de faibles poids et encombrement.

D'autres caractéristiques et avantages de la présente invention apparaîtront à la lumière de la description détaillée qui va suivre, faite en référence aux figures 1 à 6 dans lesquelles les figures 1A et 1B représentent un dispositif selon l'invention assemblé et adapté sur une porte fermée en vue de côté (fig. 1 A) et de face (fig. 1B).
La figure 2 représente une vue de côté d'un dispositif selon l'invention après mise en action du vérin hydraulique et ouverture de la porte.
Les figures 3A et 3B représentent une vue de côté (fig. 3A) et de face (fig. 3B) d'un vérin hydraulique.
Les figures 4A, 4B et 4C représentent des vues de dessus (4A), de côté (fig. 4B) et de face (fig. 4C) d'une semelle inférieure.
Les figures 5A et 5B représentent des vues de dessus (5A) et de côté (5B) d'une semelle intermédiaire.
Les figures 6A et 6B représentent des vues de côté (fig. 6A) et de face (fig. 6B) d'une barre d'appui supérieure.

Le dispositif représenté sur les figures comprend :
- un double vérin comprenant un corps de vérin cylindrique 4₃ renfermant deux tiges mobiles 4₁, 4₂ aptes à exercer des poussées orientées en sens opposé l'une de l'autre. Les extrémités desdites tiges mobiles 4₁, 4₂ du côté extérieur à ladite chambre cylindrique sont reliées de façon articulée et amovible respectivement auxdites semelles intermédiaire 6 et inférieure 5.

Sur la figure 4, ladite semelle inférieure 5 comprend un support plat 5₁ dont une face destinée à venir en appui sur un point d'appui inférieur 1, de préférence le sol, comprend des éléments anti-dérapants, de préférence des pointes dures 5₂, et dont l'autre face comprend des moyens d'articulation 5₃, 5₄, 4₅ dudit vérin 4 sur ladite semelle inférieure 5.

Sur les figures 6 on a représenté ladite barre d'appui supérieure 7 de longueur ajustable, constituée par deux tubes télescopiques 7₂, 7₃ dont la longueur est ajustable par verrouillage 7₆ de leur position relative, notamment par l'intermédiaire d'un index de verrouillage 7₆ coopérant dans des percements 7₇ du tube supérieur 7₃ le tube supérieur 7₃ coulissant à l'intérieur du tube inférieur 7₂.

Sur les figures 6, est également représenté un sabot 7₁ en forme d'équerre à l'extrémité libre de ladite barre d'appui, apte à coopérer en appui dans un angle droit d'un linteau de cadre de porte notamment, et une poignée de transport 7₄.

Sur les figures 5, on a représenté ladite semelle intermédiaire 6 comprenant un support plat 6₁ dont une face est destinée à venir en appui sur ladite porte ou surface plane verticale, et comprend des éléments anti-dérapants constitués des pointes dures 6₂, et l'autre face comprend des moyens d'articulation 6₃, 6₄, 4₅, 7₅ dudit vérin 4 et de ladite barre d'appui supérieure 7.

Suivant les figures 5, ladite semelle intermédiaire 6 comprend un support plat 6₁ échancré formant une zone évidée 6₄ permettant de disposer ladite semelle intermédiaire 6 autour d'un bloc d'une serrure ou d'une poignée de porte 3₁. Cette configuration est avantageuse car elle garantit l'ouverture de la porte en évitant un simple enfoncement central du panneau constitutif de la porte sans ouverture complète de la porte, laissant donc un passage insuffisant pour le personnel d'intervention.

Lesdites semelles intermédiaire 6 et inférieure 5 comprennent des supports plats ou platines 5₁, 6₁ et des moyens d'articulation 5₃, 5₄, 6₃; 6₄ constitués par des chapes 5₃, 6₃ sur une face desdits supports plats 5₁, 6_{1 ;} chapes sur lesquelles sont montés de façon amovible, des ergots escamotables (non représentés) formant axes d'articulation dans des percements 5₄, 6₅, 7₅, 4₅ desdites chapes et dites extrémités de ladite barre d'appui supérieure 7 et/ou dudit vérin 4, permettant ainsi leur articulation sur lesdites semelles 5, 6.

Plus particulièrement, le percement 4₅ à l'extrémité de la première tige mobile 4₁ du vérin hydraulique coopère avec des percements 6₅ des chapes 6₃ de la semelle intermédiaire 6 et un premier ergot escamotable (non représenté) inséré dans lesdits percements 6₅ des chapes et 4₅ de l'extrémité de ladite première tige mobile 4₁ du vérin, ce qui permet l'articulation dudit vérin par rotation autour de l'axe constitué par ledit premier ergot, notamment lorsque l'on met en place ladite semelle intermédiaire 6 en appui sur une dite porte 3 et que l'on incline ledit vérin 4 en position de 20 à 35° par rapport à la verticale.

De même le percement 4₅ à l'extrémité de la deuxième tige mobile 4₂ dudit vérin coopère avec des percements 5₄ des chapes 5₃ de la semelle inférieure 5, et un deuxième ergot escamotable (non représenté) inséré dans lesdits percements 5₄ des chapes 5₃ de la semelle inférieure 4₃ et de l'extrémité de ladite deuxième tige mobile 4₂, ce qui permet l'articulation dudit vérin par rotation par rapport à l'axe constitué par ledit deuxième ergot, notamment lorsque l'on met en place ladite semelle inférieure 5 en appui sur le sol 1.

De même, le percement 7₅ d'extrémité inférieure de ladite barre d'appui 7 coopère avec des percements 6₅ des chapes 6₃ de la semelle intermédiaire 6 et un troisième ergot escamotable (non représenté), inséré dans lesdits percements 7₅, 6₅, ce qui permet l'articulation de ladite barre d'appui supérieure par rotation de celle-ci par rapport à l'axe constitué par ledit troisième ergot lorsque l'on met en place ladite semelle intermédiaire 6 en appui sur la porte 3.

Bien évidemment, ces moyens d'articulation du vérin 4 et de la barre d'appui 7 par rapport aux dites semelles 6, 5 sont décrits à titre purement illustratif d'autres moyens d'articulation pouvant être mis en oeuvre sans sortir du cadre de la présente invention.

Sur les figures 3 on a représenté ledit vérin hydraulique avec une poignée de mise en service 8₂ et une poignée de transport 4₄.

Le vérin hydraulique 4 est un vérin à simple effet comprenant un unique flexible renfermant la canalisation du fluide hydraulique et les canalisations électriques 8₁. Ledit flexible 8₁ est relié audit vérin par l'intermédiaire d'une poignée de mise en service 8₂ dont la rotation déclenche la mise en route de la centrale hydraulique (non représentée) à l'extrémité du flexible. Ces procédé et dispositif de commande et d'alimentation de vérin hydraulique a été décrit dans le brevet d'invention en France FR 94/07680 (publiée sous le n° 2 721 359). Cette poignée 8₂, en combinaison avec le flexible 8₁ reliant celui-ci à une source de fluide hydraulique, est une liaison électrique entre celle-ci et au moins un contacteur, et permet :
- la commande par rotation de la poignée 8₂, de la fermeture dudit contacteur de mise en route de la source de fluide, qui est ainsi mis sous pression,
- l'alimentation de la chambre dudit vérin situé des côtés des pistons mobiles déplaçant les tiges du vérin, à travers un flexible d'alimentation 8₁ et ladite poignée 8₂ reliée audit flexible d'alimentation 8₁,
- l'arrêt du déplacement de la tige du vérin et de la source de fluide sous pression, en relâchant la poignée qui revient à une position neutre de repos,
- l'ouverture d'un clapet de retour du fluide qui a rempli la chambre du vérin par rotation de la poignée en sens inverse de précédemment, et
- l'évacuation dudit fluide par appui d'un moyen élastique sur l'autre côté des pistons qui se déplacent alors dans la direction opposée à la précédente.

De préférence, on remplit la chambre du vérin située de l'autre côté du piston par rapport à la chambre recevant ledit fluide sous pression par du gaz comprimé qui maintient ainsi une pression d'appui sur le côté correspondant du piston. Il est toutefois possible sans sortir du cadre de la présente invention d'utiliser des vérins à double effet avec deux flexibles d'alimentation en fluide hydraulique qui peuvent respectivement fournir une énergie de mise en oeuvre et respectivement de retour des tiges mobiles.

Pour la mise en oeuvre du dispositif selon l'invention comme représenté sur les figures 1 et 2, on réalise les étapes successives suivantes dans lesquelles :
- on positionne la barre supérieure d'appui en appui sous et contre le lindeau du cadre 2 de la porte 3,
- on positionne la semelle intermédiaire 6 en appui sur la porte 3 autour de la serrure 3₁,
- on positionne la semelle inférieure 5 du vérin hydraulique 4 en appui sur le sol 1, les tiges mobiles du vérin 4 sont sorties de sorte que le vérin prend une inclinaison d'environ 30°. Une fois le dispositif en place, les éléments d'adhérence constitués par les pointes en acier dur 6₂ et 5₂ des semelles intermédiaire 6 et inférieure 5, permettent de stabiliser le dispositif en position.

Une fois le dispositif en place, on actionne les tiges mobiles 4₁ et 4₂ dudit vérin en extension de manière à exercer une poussée d'au moins 50 kN respectivement sur lesdites semelles intermédiaire 6 et inférieure 5.

On exerce une poussée sur une porte blindée pour en forcer l'ouverture en exerçant une poussée sur ladite semelle intermédiaire 6 jusqu'à obtenir une augmentation de l'inclinaison dudit vérin 4 d'un angle d'au moins 3°, de préférence de 5 à 20°. Le vérin se déploie et transmet son effort via la barre d'appui supérieure 7 sur le haut du cadre 2 de la porte ou au plafond. La résistance offerte par le point d'appui supérieur et par le linteau 2 du cadre va permettre d'obtenir un effort de poussée horizontale au niveau de la semelle intermédiaire 6 et permettre de réaliser l'ouverture de la porte.

On a décrit l'utilisation de vérin hydraulique mais le vérin peut également être mis sous pression par le biais d'une pompe électrique, thermique, pneumatique ou manuelle.

Pour les portes de sécurité actuelles, notamment celles munies de 3 ou 5 points de fermeture, on observe que lorsque le dispositif est situé autour des serrures, celles-ci lâchent à partir d'une poussée de vérin d'environ 50 kN obtenue avec une pression hydraulique d'environ 250 bars et créant une inclinaison additionnelle du vérin de 15°, comme représenté sur la figure 2. Cette opération intervenant en quelques secondes, le vérin ne requiert pas d'énergie importante et peut être opérationnel avec un bloc d'alimentation centrale hydraulique ne dépassant pas les 18 kg et pouvant être adapté sur un châssis portable sur le dos.

## Revendications

1. Dispositif pour exercer une poussée sur une porte ou toute autre surface plane verticale (3) telle qu'une cloison, à partir de points d'appui externes (1, 2), **caractérisé en ce qu'**il comprend :
- un vérin de préférence hydraulique (4), une semelle intermédiaire (6) et une barre d'appui supérieure (7),
- ledit vérin comprenant une tige mobile (4₁) dont une extrémité est fixée de façon articulée (6₃), de préférence de façon amovible, sur ladite semelle intermédiaire (6),
- ladite barre d'appui supérieure (7) étant fixée de préférence de façon articulée (6₃), de préférence encore, de façon amovible, à une de ses extrémités sur ladite semelle intermédiaire (6), et ledit vérin est destiné d'être en appui sur un point d'appui externe inférieur.

2. Dispositif selon la revendication 1, **caractérisé en ce qu'**il comprend une semelle inférieure (5), ledit vérin (4) étant fixé de façon articulée (5₃) de préférence de façon amovible, à son autre extrémité (4₂) sur ladite semelle inférieure (5).

3. Dispositif selon la revendication 2, **caractérisé en ce que** ledit vérin est un vérin double comprenant un corps de vérin constitué d'une chambre cylindrique (4₃) renfermant deux tiges mobiles (4₁, 4₂) aptes à exercer des poussées orientées en sens opposé l'une de l'autre, les extrémités desdites tiges mobiles du côté extérieur à ladite chambre cylindrique, étant reliées de façon articulée (6₃, 5₃) de préférence de façon amovible, respectivement auxdites semelles intermédiaire (6) et inférieure (5).

4. Dispositif selon l'une des revendications 1 à 3, **caractérisé en ce que** ladite barre d'appui supérieure (7) est de longueur ajustable, de préférence constituée par deux tubes télescopiques (7₂, 7₃), la longueur de ladite barre d'appui (7) est ajustable par verrouillage de la position relative desdits tubes rélescopiques.

5. Dispositif selon l'une des revendications 1 à 4, **caractérisé en ce que** ladite barre d'appui supérieure (7) présente à son extrémité libre un sabot (7₁) formant une cornière en équerre.

6. Dispositif selon l'une des revendications 1 à 5, **caractérisé en ce que** ladite semelle intermédiaire (6) comprend un support plat (6₁) dont une face est destinée à venir en appui sur ladite porte ou surface plane verticale, comprend des éléments anti-dérapants de préférence des pointes dures (6₂), et dont l'autre face comprend des moyens d'articulation (6₃, 6₄, 4₅, 7₅) dudit vérin (4) et de ladite barre d'appui supérieure (7).

7. Dispositif selon l'une des revendications 2 à 6, **caractérisé en ce que** ladite semelle inférieure (5) comprend un support plat (5₁) dont une face destinée à venir en appui sur un point d'appui inférieur (1), de préférence le sol, comprend des éléments anti-dérapants de préférence des pointes dures (5₂), et dont l'autre face comprend des moyens d'articulation (5₃, 5₄, 4₅) dudit vérin (4) sur ladite semelle inférieure (5).

8. Dispositif selon l'une des revendications 2 à 7, **caractérisé en ce que** lesdites semelles intermédiaire (6) et inférieure (5) comprennent un support plat (5₁, 6₁) et des moyens d'articulation (5₃, 5₄, 6₃; 6₄) constitués par des chapes (5₃, 6₃) sur une face desdits supports plats (5₁, 6₁), chapes sur lesquelles sont montés, de préférence de façon amovible, des ergots formant axes d'articulation dans des percements (5₅, 6₅, 7₅, 4₅) desdites chapes et dites extrémités de ladite barre d'appui supérieure (7) et/ou dudit vérin (4), permettant ainsi leur articulation sur lesdites semelles (5, 6).

9. Dispositif selon l'une des revendications 1 à 8, **caractérisé en ce que** ladite semelle intermédiaire (6) comprend un support plat (6₁) échancré formant une zone évidée (6₄) permettant de disposer ladite semelle intermédiaire (6) autour d'un bloc d'une serrure ou d'une poignée de porte (3₁).

10. Dispositif selon l'une des revendications 1 à 9, **caractérisé en ce qu'**il comprend :
- une centrale hydraulique délivrant une pression de préférence d'au moins 250 bars, de préférence encore montée sur un châssis portable dans le dos d'un opérateur, et
- ladite centrale hydraulique étant reliée de préférence par un seul flexible (8₁) à un vérin hydraulique à simple effet (4), de préférence encore par l'intermédiaire d'une poignée (8₂) permettant la commande d'ouverture et de fermeture des vannes d'alimentation et de retour hydraulique en fluide dudit vérin hydraulique à simple effet.

11. Procédé pour exercer une poussée de préférence d'au moins 50 kN sur une porte ou toute autre surface plane verticale (3) à partir de points d'appui externes (1, 2) **caractérisé en ce qu'**on utilise un dispositif selon l'une des revendications 1 à 10.

12. Procédé selon la revendication 11, **caractérisé en ce qu'**on réalise les étapes dans lesquelles :
1) on dispose ledit vérin (4) en inclinaison de préférence de 20 à 35° par rapport à la verticale, avec
- ladite semelle intermédiaire (6) en appui sur ladite porte ou surface plane verticale (3), de préférence à proximité de la serrure ou poignée de porte ou des charnières de ladite porte,
- ledit vérin (4) étant en appui sur un point d'appui externe inférieur (1) de préférence le sol, de préférence par l'intermédiaire d'une dite semelle inférieure (5) et
- ladite barre d'appui supérieure (7) étant en appui contre un point d'appui externe supérieur (2), de préférence un linteau du cadre d'une porte ou un plafond ou une surface plane horizontale située au-dessus de ladite surface plane verticale, et
2) on fait fonctionner la tige mobile (4₁) dudit vérin en extension de manière à exercer une dite poussée sur ladite semelle intermédiaire (6).

13. Procédé selon l'une des revendications 11 ou 12, **caractérisé en ce qu'**on exerce une poussée sur une porte blindée pour en forcer l'ouverture en exerçant une poussée sur ladite semelle intermédiaire (6) jusqu'à obtenir une augmentation de l'inclinaison dudit vérin (4) d'un angle d'au moins 3°, de préférence une augmentation de 5 à 20°.

## Claims

1. A device for exerting thrust from external abutment points (1, 2) on a door or on any other vertical plane surface (3) such as a partition, said device being **characterised in that** it comprises:
- a preferably hydraulic actuator (4), an intermediate soleplate (6), and a top abutment bar (7);
- said actuator having a moving rod (4₁), one end of which is fixed by being hinged (6₃), preferably releasably, to said intermediate soleplate (6);
- said top abutment bar (7) being fixed preferably by being hinged (6₃), preferably releasably, at one of its ends to said intermediate soleplate (6); and
- said actuator serves to come into abutment against a bottom external abutment point.

2. A device according to claim 1, **characterised in that** it further comprises a bottom soleplate (5), said actuator (4) being fixed by being hinged (5₃), preferably releasably, at its other end (4₂) to said bottom soleplate (5).

3. A device according to claim 2, **characterised in that** said actuator is a double actuator comprising an actuator body made up of a cylindrical chamber (4₃) enclosing two moving rods (4₁, 4₂) adapted to exerting thrust in mutually opposite directions, the ends of said moving rods on the outside of said cylindrical chamber being connected by being hinged (6₃, 5₃), preferably releasably, respectively to said intermediate soleplate (6) and to said bottom soleplate (5).

4. A device according to one of claims 1 to 3, **characterised in that** said top abutment bar (7) is of adjustable length, and preferably made up of two telescopic tubes (7₂, 7₃), the length of said abutment bar (7) being adjustable by locking the relative position of said telescopic tubes.

5. A device according to one of claims 1 to 4, **characterised in that**, at its free end, said top abutment bar (7) is provided with a shoe (7₁) forming an angle bracket.

6. A device according to one of claims 1 to 5, **characterised in that** said intermediate soleplate (6) comprises a flat support (6₁), one face of which serves to come into abutment against said door or vertical plane surface, and is provided with non-slip elements that are preferably hard spikes (6₂), the other face being provided with hinge means (6₃, 6₄, 4₅, 7₅) for hinging said actuator (4) to said top abutment bar (7).

7. A device according to one of claims 2 to 6, **characterised in that** said bottom soleplate (5) comprises a flat support (5₁) one face of which serves to come into abutment against a bottom abutment point (1), preferably constituted by the floor, and is provided with non-slip elements that are preferably hard spikes (5₂), the other face being provided with hinge means (5₃, 5₄, 6₃, 6₄) for hinging said actuator (4) to said bottom soleplate (5).

8. A device according to one of claims 2 to 7, **characterised in that** each of said intermediate and bottom soleplates (6, 5) comprises a flat support (5₁, 6₁) and hinge means (5₃, 5₄, 6₃; 6₄) constituted by forks (5₃, 6₃) on one face of each of said flat supports (5₁, 6₁), which forks receive, preferably releasably, studs forming hinge pins through bores (5₅, 6₅, 7₅, 4₅) in said forks and in said ends of said top abutment bar (7) and/or in said actuator (4), thereby making it possible to hinge them to said soleplates (5, 6).

9. A device according to one of claims 1 to 8, **characterised in that** said intermediate soleplate (6) comprises a recessed flat support (6₁) forming a recessed zone (6₄) making it possible to dispose said intermediate soleplate (6) around an obstacle formed by a lock or a door handle (3₁).

10. A device according to one of claims 1 to 9, **characterised in that** it comprises:
- a hydraulic power unit delivering pressure that is preferably at least 250 bars, which unit is preferably mounted on a frame that can be carried on the back of an operator; and
- said hydraulic power unit being connected preferably via a single hose (8₁) to a single-acting hydraulic actuator (4) and also preferably via a handle (8₂) making it possible to open and close hydraulic feed and return valves for feeding fluid to and returning it from said single-acting hydraulic actuator.

11. A method of exerting thrust, preferably of at least 50 kN, from external abutment points (1, 2) on a door or on any other vertical plane surface (3), said method being **characterised in that** a device according to one of claims 1 to 10 is used.

12. A method according to claim 11, **characterised in that** the following steps are implemented:
1) said actuator (4) is disposed inclined at preferably 20° to 35° relative to the vertical; with
- said intermediate soleplate (6) in abutment against said door or vertical plane surface (3), preferably in the vicinity of the lock or door handle, or of the hinges of said door;
- said actuator (4) being in abutment against a bottom external abutment point (1) that is preferably constituted by the floor, preferably via a said bottom soleplate (5); and
- said top bar (7) being in abutment against a top external abutment point (2), preferably a lintel of the frame of a door or a ceiling, or a horizontal plane surface situated above said vertical plane surface; and
2) the moving rod (4₁) of said actuator is operated in extension so as to exert said thrust on said intermediate soleplate (6).

13. A method according to claim 11 or claim 12, **characterised in that** thrust is exerted on an armour-plated door in order to force it open by exerting thrust on said intermediate soleplate (6) until the inclination of said actuator (4) is increased by an angle of at least 3°, and preferably by an increase in the range 5° to 20°.

## Patentansprüche

1. Vorrichtung zum Ausüben von Schubkraft auf eine Tür oder eine andere ebene vertikale Oberfläche (3) wie eine Trennwand, ausgehend von externen Auflagepunkten (1, 2), **dadurch gekennzeichnet, daß** sie umfaßt:
- einen vorzugsweise hydraulischen Zylinder (4), eine Zwischenplatte (6) und eine obere Stützstange (7),
- wobei der Zylinder einen beweglichen Schaft (4₁) umfaßt, dessen eines Ende in gelenkiger Weise (6₃), vorzugsweise in abnehmbarer Weise an der Zwischenplatte (6) befestigt ist,
- die Stützstange (7) vorzugsweise in gelenkiger Weise (6₃), weiter bevorzugt in abnehmbarer Weise, mit einem seiner Enden an der Zwischenplatte (6) befestigt ist, und
- der Zylinder dazu vorgesehen ist, um auf einem außen liegenden tieferen Auflagepunkt aufzuliegen.

2. Vorrichtung nach Anspruch 1, **dadurch gekennzeichnet, daß** sie eine untere Platte (5) umfaßt und daß der Zylinder (4) in gelenkiger Weise (5₃), vorzugsweise in abnehmbarer Weise, mit seinem anderen Ende (4₂) auf der unteren Platte (5) fixiert ist.

3. Vorrichtung nach Anspruch 2, **dadurch gekennzeichnet, daß** der Zylinder ein Doppel-Zylinder ist, der einen Zylinderkörper umfaßt, der aus einer zylindrischen Kammer (4₃) besteht, die zwei bewegliche Schäfte (4₁, 4₂) enthält, die dazu ausgebildet sind, Schubkräften auszuüben, welche in entgegengesetzte Richtungen orientiert sind, wobei die Enden der beweglichen Schäfte an der zur zylindrischen Kammer außen liegenden Seite in gelenkiger Weise (6₃, 5₃), vorzugsweise in abnehmbarer Weise, jeweils an der Zwischenplatte (6) bzw. der unteren Platte (5) eingefügt sind.

4. Vorrichtung nach einem der Ansprüche 1 bis 3, **dadurch gekennzeichnet, daß** die obere Stützstange (7) eine verstellbare Länge aufweist, vorzugsweise bestehend aus zwei teleskopischen Röhren (7₂, 7₃), wobei die Länge der Stützstange (7) durch Verriegeln der relativen Position der teleskopischen Röhren einstellbar ist.

5. Vorrichtung nach einem der Ansprüche 1 bis 4, **dadurch gekennzeichnet, daß** die obere Stützstange (7) an ihrem freien Ende einen Auflageschuh (7₁) aufweist, der einen Eckanschlagwinkel bildet.

6. Vorrichtung nach einem der Ansprüche 1 bis 5, **dadurch gekennzeichnet, daß** die Zwischenplatte (6) einen flachen Träger (6₁) umfaßt, dessen eine Oberfläche, die dazu vorgesehen ist, auf der Tür oder der vertikalen ebenen Fläche anzuschlagen bzw. aufzuliegen, rutschverhindernde Elemente vorzugsweise aus harten Spitzen (6₂) umfaßt, und dessen andere Oberfläche Gelenkeinrichtungen (6₃, 6₄, 4₅, 7₅) des Zylinders (4) und der oberen Stützstange (7) umfaßt.

7. Vorrichtung nach einem der Ansprüche 2 bis 6, **dadurch gekennzeichnet, daß** die untere Platte (5) einen flachen Träger (5₁) umfaßt, dessen eine Oberfläche, die dazu vorgesehen ist, auf einem unteren Auflagepunkt (1), vorzugsweise dem Boden, aufzuliegen, rutschverhindernde Elemente vorzugsweise aus harten Spitzen (5₂) umfaßt, und dessen andere Oberfläche Einrichtungen (5₃, 5₄, 4₅) zum Anlenken des Zylinders (4) auf der unteren Platte (5) umfaßt.

8. Vorrichtung nach einem der Ansprüche 2 bis 7, **dadurch gekennzeichnet, daß** die Zwischenplatte (6) und die untere Platte (5) je einen flachen Träger (5₁ ,6₁) und Gelenkeinrichtungen (5₃, 5₄, 6₃; 6₄) umfassen, bestehend aus Gabelköpfen (5₃, 6₃) auf einer Oberfläche der flachen Träger (5₁,6₁), wobei an den Gabelköpfen Zapfen vorzugsweise abnehmbar montiert sind, welche in Öffnungen (5₅, 6₅, 7₅, 4₅) der Gabelköpfe und der Enden der oberen Stützstange (7) und/oder des Zylinders (4) Gelenkachsen bilden, welche somit deren Anlenkung auf den Platten (5, 6) erlauben.

9. Vorrichtung nach einem der Ansprüche 1 bis 8, **dadurch gekennzeichnet, daß** die Zwischenplatte (6) einen flachen Träger (3₁) umfaßt, der unter Bildung einer ausgesparten Zone (6₄) eingeschnitten ist, was es erlaubt, die Zwischenplatte (6) um einen Schloßblock oder einen Drehgriff (3₁) der Tür anzuordnen.

10. Vorrichtung nach einem der Ansprüche 1 bis 9, **dadurch gekennzeichnet, daß** sie umfaßt:
- eine Hydraulikzentrale, die einen Druck von vorzugsweise mindestens 250 bar abgibt und die ferner vorzugsweise auf einem auf dem Rücken einer Bedienungsperson tragbaren Gestell angeordnet ist, und
- wobei die Hydraulik-Zentrale vorzugsweise durch ein einzelnes flexibles Bauteil (8₁) an einen hydraulischen Zylinder mit einfacher Wirkung (4) angeschlossen ist, weiter bevorzugt unter Zwischenschaltung eines Drehgriffs (8₂), der die Steuerung des Öffnens und des Schließens von hydraulischen Zuführungs- und Rückführungs-Ventilen für das Fluid des hydraulischen Zylinders mit einfacher Wirkung gestattet.

11. Verfahren zum Ausüben einer Schubkraft von vorzugsweise mindestens 50 kN auf eine Tür oder jedwede andere ebene vertikale Oberfläche (3) ausgehend von externen Auflagepunkten (1, 2), **dadurch gekennzeichnet, daß** es eine Vorrichtung nach einem der Ansprüche 1 bis 10 verwendet.

12. Verfahren nach Anspruch 11, **dadurch gekennzeichnet, daß** man Schritte ausführt, in welchen:
1) man den Zylinder (4) mit Neigung von vorzugsweise 20 bis 35° in Bezug auf die Vertikale anordnet, wobei
- die Zwischenplatte (6) auf der Tür oder planen vertikalen Oberfläche (3) vorzugsweise in der Nähe des Schlosses oder des Drehgriffs der Tür oder der Scharniere der Tür aufliegt,
- der Zylinder (4) auf einem externen unteren Auflagepunkt (1), vorzugsweise dem Boden, vorzugsweise unter Zwischenschaltung einer unteren Platte (5) aufliegt und
- die obere Stützstange (7) gegen einen externen oberen Auflagepunkt (2), vorzugsweise einem Türsturz des Türrahmens oder einer Zimmerdecke oder einer ebenen horizontalen Oberfläche über der planen vertikalen Oberfläche aufliegt, und
2) man den beweglichen Schaft (41) des Zylinders ausfahren läßt in einer Weise, um eine Schubkraft auf die Zwischenplatte (6) auszuüben.

13. Verfahren nach einem der Ansprüche 11 oder 12, **dadurch gekennzeichnet, daß** man eine Schubkraft auf eine Panzertür ausübt, um deren Öffnung zu erzwingen, wobei eine Schubkraft auf die Zwischenplatte (6) ausgeübt wird, bis man eine Vergrößerung der Neigung des Zylinders (4) um einem Winkel von mindestens 3°, vorzugsweise eine Vergrößerung von 5 bis 20° erhält.
